# EUROPÄISCHE PATENTSCHRIFT

(11) **EP 0 064 748 B1**
(45) Veröffentlichungstag und Bekanntmachung des Hinweises auf die Patenterteilung: **15.08.1984**
(21) Anmeldenummer: 82104003.7
(22) Anmeldetag: 07.05.1982
(51) Int. Cl.: D04H 13/00

(54) **Verbundstoff und Verfahren zu seiner Herstellung**
Non-woven laminate and process for producing the same
Nappe de fibres renforcée et procédé pour sa fabrication

(30) Priorität: 08.05.1981 DE 3118343
(43) Veröffentlichungstag der Anmeldung: 17.11.1982
(73) Patentinhaber: Metallwerk Oscar Weil GmbH & Co KG Lahrer Stahlspäne-, Stahlwolle- und Metallwollefabrik, Metallspinnerei und Weberei, D-7630 Lahr/Schwarzwald (DE)
(72) Erfinder: Herzog, Heinz, D-7630 Lahr/Schwarzwald (DE)
(74) Vertreter: Vogeser, Werner, Dipl.-Ing.

## Beschreibung

Die Erfindung betrifft einen Verbundstoff gemäß dem Oberbegriff des Anspruches 1 sowie ein Verfahren zu seiner Herstellung.

Ein derartiger Verbundstoff ist aus der DE-A-1785549 bekannt. Bei diesem besteht das Faservlies aus Fasern aus thermoplastischem Kunststoff und der Träger aus Textil, Leder, Kunststoff oder dergleichen. Bei der Herstellung dieses Verbundstoffes werden durch Nadeln, die Widerhaken aufweisen, durch den Träger Faserbüschel hindurchgezogen, die an der Trägeroberseite zu nietkopfartigen Knoten zusammengeschmolzen und dadurch verankert werden.

Weiterhin ist zur Verwendung bei Hand- und Schwingschleifern ein Verbundstoff bekannt, dessen Faservlies aus Stahlwolle besteht, das auf den Träger geklebt ist. Diese Verbindungsart ergibt jedoch nur ein geringe Haftung, da die Haftfläche der Stahlwolle gering ist. Außerdem ist die Stahlwolle auch nach dem Kleben noch biegsam, so daß sich der Klebstoff leicht löst. Die Verwendung von Klebstoff hat bei Schleifern mit rotierenden Schleifscheiben außerdem den Nachteil, daß sich dieser bei hohen Temperaturen zersetzt. Aber auch schon bei niedrigen Temperaturen kann der Klebstoff auf die zu bearbeitende Werkstückfläche gelangen, da die gesamte Stahlwolle mit Klebstoff getränkt werden muß, um eine ausreichende Verbindung zwischen der Stahlwolleoberfläche und der Schleifscheibe zu erreichen. Es ist auch bekannt, die Stahlwolle mittels Klammern oder dergleichen an einem Träger zu befestigen. Dies ist, jedoch für Schleifzwecke ungünstig, da die Klammern durch die Stahlwolle nach außen dringen und die zu bearbeitende Werkstückoberfläche beschädigen können.

Der Erfindung liegt die Aufgabe zugrunde, den Verbundstoff der eingangs genannten Gattung so auszubilden, daß sich zwischen dem Faservlies und dem Träger eine sichere und einfach herzustellende Verbindung ergibt.

Gelöst wird diese Aufgabe gemäß der Erfindung durch die im kennzeichnenden Teil des Anspruches 1 angegebenen Merkmale. Zweckmäßige Ausgestaltungen der Erfindung sowie ein Verfahren zur Herstellung des Verbundstoffes ergeben sich aus den Unteransprüchen.

Bei diesem Verbundstoff ist das Faservlies mit dem Träger ohne Verwendung von Klebstoff, Klammern oder anderen Verbindungselementen mechanisch ausreichend fest verbunden. Diese Verbindung wird nur durch Teile des Faservlieses und des Trägers gewährleistet. Wichtig ist dabei, daß bei der Herstellung des Verbundstoffes durch den Träger gedrückte Faservliesteile Schlaufen bilden, also die Fasern des Vlieses nicht zerrissen werden. Drückt man die bei der Schlaufenbildung aufgebogenen, die Stanzungen begrenzenden Lappen in Richtung auf die Trägeraußenseite, dann greifen sie in die Schlaufen ein. Werden nun die Schlaufen zusammen mit den Lappen plattgedrückt, dann wird der Halt des Faservlieses am Träger dadurch gewährleistet, daß die Lappen der Stanzungen in die Schlaufen greifen und ein Durchziehen der Schlaufen zur Trägerinnenseite verhindern. Das Plattdrücken der Schlaufen ist dem Vernieten ähnlich, d. h., daß die Schlaufen nicht umgelegt, sondern durch vertikalen Druck plattgedrückt werden.

Durch diese Art der Verbindung des Faservlieses mit dem Träger ergibt sich ein sicherer Halt am Träger. Dies ist vor allem bei der Verwendung des Verbundstoffes als Schleifkörper von Bedeutung, da eine Relativbewegung zwischen dem Träger und dem in diesem Falle aus Stahlwolle bestehenden Faservlies und insbesondere der Stahlwolleoberfläche nicht mehr möglich ist, weil beim Durchdrücken der Stahlwolle durch den Träger auch an der Stahlwolleoberfläche liegende Fasern durch die Stanzungen gedrückt und mit deren Lappen verbunden werden.

Der Einsatzbereich eines derartigen Schleifkörpers ist zunächst gleich dem üblicher Stahlwolle, jedoch kann er vor allem bei Hand-oder Schwingschleifern verwendet werden. Gegenüber der Verwendung von Schleifpapier in Hand- oder Maschinenschleifern ergibt sich der Vorteil, daß sich die Stahlwolle mechanisch wieder säubern läßt, während sich das Schleifpapier zusetzt, und daß sich keine z. B. kreisförmigen Schleifspuren ergeben, wie sie bei Verwendung von Schleifpapier infolge der Schleifpartikel typisch sind.

Im übrigen ist das Einsatzgebiet eines solchen Verbundstoffes sehr umfangreich :
Bei Walzen von Bügelmangeln ist es bekannt, bandförmige Stahlwolle zu verwenden, die spiralförmig auf die Walzen gewickelt wird. Dabei ergibt sich der Nachteil, daß sich die Dicke der Stahlwolle durch die Bewegung der Fasern in Längsrichtung, d. h. zu den Enden hin, verringert, und dadurch kein ausreichender Anpressdruck mehr erzielt wird. Dieser Nachteil kann bei dem vorgeschlagenen Verbundstoff nicht mehr auftreten, da keine Wanderbewegung möglich ist.

Der Verbundstoff kann jedoch auch z. B. in Form von Platten als Wärme- und Schalldämmplatten, zur elektrischen Isolierung (Faraday-Käfig), zur Herstellung von Stoffen für Schutzanzüge usw. verwendet werden.

Auch ist die vorgeschlagene Art der Befestigung eines Faservlieses an einem Träger nicht auf Stahlfasern beschränkt, sondern ist z. B. auch bei Glasfasern möglich.

Die Erfindung wird nachstehend anhand eines in den Fig. 1 bis 6 gezeigten Verbundstoffes, bei dem das Faservlies aus Stahlwolle und der Träger aus Pappe besteht, beispielsweise erläutert. Es zeigt :
Figur 1 eine Aufsicht des kreuzförmige Stanzungen aufweisenden Trägers,
Figur 2 eine Seitenansicht des Trägers nach der Bildung der Schlaufen,
Figur 3 die Außenseite des Trägers der Fig. 2,
Figur 4 einen Schnitt des Trägers im Bereich der Schlaufen,
Figur 5 eine Seitenansicht des Trägers nach dem Niederdrücken der die kreuzförmigen Schlitze begrenzenden Lappen, und
Figur 6 eine Seitenansicht des Trägers nach dem Plattdrücken der Schlaufen und der Lappen.
Fig. 1 zeigt die Aufsicht eines rechteckigen Trägers 11 aus Pappe, der mehrere Reihen kreuzförmiger Stanzungen 13 aufweist. An den Seitenrändern hat der Träger 11 je zwei Kerbrillen 12, so daß er durch Umbiegen der seitlichen Randteile an einem Hand- oder Schwingschleifer festgespannt werden kann.
Fig. 2 zeigt den mit Stahlwole 14 belegten Trager. An den Stanzungen 13 sind Teile der Stahlwolle 14 durch die Stanzungen 13 gedrückt, so daß auf der obenliegenden Außenseite des Trägers 11 Schlaufen 15 in Form noppenförmiger Erhebungen gebildet sind. Wichtig ist dabei, daß die Fasern der Stahlwolle beim Durchdrücken durch den Träger 11 nicht beschädigt werden, da sonst keine einwandfreie Verankerung erreicht wird, und bei der Benutzung die Fasern durch den Träger zurückgezogen werden könnten. Die durch die Stanzungen gebildeten Lappen 16 werden, wie Fig. zeigt, beim Durchstoßen der Stahlwolle aufgebogen.
Fig. 3 zeigt die Außenseite des Trägers 11 nach der Bildung der Schlaufen 15. Fig. 4 zeigt einen Schnitt durch eine Reihe Schlaufen in Fig. 3. Aus dieser Darstellung geht hervor, daß vor allem auch Fasern aus der Oberfläche der Stahlwolle durch die Stanzungen 13 gedrückt sind. Gerade diese Fasern der Stahlwolle sind es, die dafür sorgen, daß bei der Verwendung des Verbundstoffes als Schleifkörper keine Relativbewegung zwischen dem Faservlies und dem Träger auftritt.
Fig. 5 zeigt eine Seitenansicht des Trägers nach dem Niederdrücken der Lappen 16. Beim Niederdrücken der Lappen 16 verfährt man derart, daß die Schlaufen 15 etwa zylindrisch geformt werden.
Fig. zeigt plattgedrückten Schlaufen 15 und Lappen 16. Die Schlaufen überdecken nun die wieder in die Trägerebene gebogenen Lappen 16, die in die Schlaufen greifen und dadurch den Halt der Stahlwolle am Träger bewirken.

In bestimmten Fällen kann es zweckmäßig sein, nicht nur eine Lage Stahlwolle, sondern zwei oder mehrere Lagen zu verwenden, deren Fasern jeweils vorzugsweise in einer Richtung verlaufen und deren Richtungen sich vorzugsweise rechtwinklig kreuzen.

## Patentansprüche

1. Verbundstoff, bestehend aus einem Faservlies und einem Träger, wobei sich Teile des Faservlieses durch den Träger erstrecken und auf dessen Außenseite plattgedrückt sind, dadurch gekennzeichnet, daß die sich durch den Träger (11) erstreckenden Faservliesteile aus Faserschlaufen (15) gebildet sind und daß der Träger (11) kreuzförmige Stanzungen (13) aufweist, deren Lappen in die Faserschlaufen eingreifen.

2. Verbundstoff nach Anspruch 1, dadurch gekennzeichnet, daß das Faservlies (14) aus Metallwolle, insbesondere Stahlwolle besteht.

3. Verbundstoff nach Anspruch 1 oder 2, dadurch gekennzeichnet, daß der Träger (11) aus Pappe besteht.

4. Verbundstoff nach einem der Ansprüche 1 bis 3, dadurch gekennzeichnet, daß das Faservlies (14) aus Endlosfasern oder Fasern erheblicher Länge besteht, die im wesentlichen in einer Richtung verlaufen.

5. Verbundstoff zur Verwendung als Schleifkörper nach einem der Ansprüche 2 bis 4, dadurch gekennzeichnet, daß der Träger (11) am Rand Kerbrillen (12) zum Umbiegen der Randteile des Trägers beim Einspannen des Trägers in einen Hand- oder Schwingschleifer aufweist.

6. Verbundstoff nach Anspruch 5, gekennzeichnet durch mehrere Faservlieslagen mit sich vorzugsweise rechtwinklig kreuzenden Fasern.

7. Verfahren zur Herstellung des Verbundstoffes nach einem der Ansprüche 1 bis 6, gekennzeichnet durch folgende Schritte :
a) von der Oberseite des Trägers aus werden kreuzförmige Stanzungen im Träger gebildet,
b) auf die Trägeroberseite wird ein vorverdichtetes Faservlies aufgelegt,
c) von der Oberseite her werden Teile des Faservlieses durch die kreuzförmigen Stanzungen im Träger gedrückt, so daß diese Faservliesteile auf der Trägerunterseite Schlaufen in Form noppenförmiger Erhebungen bilden,
d) die durch das Durchdrücken der Faservliesteile aufgebogenen Lappen der kreuzförmigen Stanzungen werden in Richtung auf die Unterseite des Trägers gedrückt, und
e) die Faservliesschlaufen und die Lappen der kreuzförmigen Stanzungen auf der Trägerunterseite werden plattgedrückt.

## Claims

1. A composite material consisting of a nonwoven fiber web and a support, with portions of the nonwoven fiber web extending through the support and being pressed flat on the outside thereof, characterized in that the nonwoven fiber web portions extending through the support (11) are formed of fiber loops (15), and in that the support (11) includes cross-shaped perforations (13), the lobes of wich engage into the fiber loops.

2. The composite material of claim 1, characterized in that the nonwoven fiber web (14) consists of metal wool, in particular steel wool.

3. The composite material of claim 1 or 2, characterized in that the support (11) consists of cardboard.

4. The composite material of one of claims 1 to 3, characterized in that the nonwoven fiber web (14) consists of continuous fibers or of fibers of substantial length, which extend substantially in one direction.

5. The composite material of one of claims 2 to 4 for use as grinding member, characterized in that the support (11) on its edge is provided with notched grooves (12) to bend over the edge portions of the support when the support is clamped into a portable or vibratory grinder.

6. The composite material of claim 5, characterized by a plurality of nonwoven fiberweb layers with fibers intersecting preferably at right angles.

7. A process of producing the composite material of one of claims 1 to 6, characterized by the following steps :
a) cross-shaped perforations are formed in the support from the upper side of said support,
b) a pre-compacted nonwoven fiber web is placed onto the upper support side,
c) from the upper side, portions of the nonwoven fiber web are pressed through the cross-shaped perforations in the support, so that these nonwoven fiber weg portions form loops on the underside of the support in the form of burly raised portions,
d) the lobes of the cross-shaped perforations bent-up on account of the nonwoven fiber web portions having been pressed through are urged in the direction of the underside of the support and
e) the nonwoven fiber web loops and the lobes of the cross-shaped perforations on the under side of the support are pressed flat.

## Revendications

1. Nappe de fibres renforcée se composant d'un feutre de fibres et d'un support, des parties de ce feutre de fibres s'étendant à travers ledit support et étant pressées à plat sur la face externe de ce dernier, caractérisée par le fait que les parties du feutre de fibres s'étendant à travers le support (11) sont formées par des boucles de fibres (15), et par le fait que le support (11) présente des découpes cruciformes (13) dont les pans s'engagent dans les boucles de fibres.

2. Nappe de fibres renforcée selon la revendication 1, caractérisée par le fait que le feutre de fibres (14) consiste en de la laine métallique, en particulier de la laine d'acier.

3. Nappe de fibres renforcée selon la revendication 1 ou 2, caractérisée par le fait que le support (11) consiste en du carton.

4. Nappe de fibres renforcée selon l'une des revendications 1 à 3, caractérisée par le fait que le feutre de fibres (14) se compose de fibres sans fin ou de fibres de longueur considérable, qui s'étendent pour l'essentiel dans une direction.

5. Nappe de fibres renforcée destinée à être utilisée en tant qu'élément abrasif, selon l'une des revendications 2 à 4, caractérisée par le fait que le support (11) présente sur son bord des rainures (12) en vue de replier les régions marginales de ce support lorsqu'on le coince dans un élément abrasif manuel ou vibrant.

6. Nappe de fibres renforcée selon la revendication 5, caractérisée par plusieurs couches de feutre de fibres, dont les fibres se croisent de préférence à angle droit.

7. Procédé de fabrication de la nappe de fibres renforcée selon l'une des revendications 1 à 6, caractérisé par les étapes suivantes :
a) des découpes cruciformes sont élaborées dans le support à partir de la face supérieure de ce support,
b) un feutre de fibres préalablement compacté est déposé sur la face supérieure du support,
c) des parties du feutre de fibres sont poussées à partir de la face supérieure à travers les découpes cruciformes du support, de manière que ces parties du feutre de fibres forment à la face inférieure dudit support des boucles configurées en des protubérances en forme de boutons,
d) les pans des découpes cruciformes, cintrés du fait de la pénétration par compression des parties du feutre de fibres, sont pressés en direction de la face inférieure du support, et
e) les boucles du feutre de fibres et les pans des découpes cruciformes sur la face inférieure du support sont pressés à plat.
